# EUROPÄISCHE PATENTSCHRIFT

(11) **EP 0 038 088 B1**
(45) Veröffentlichungstag und Bekanntmachung des Hinweises auf die Patenterteilung: **16.05.1984**
(21) Anmeldenummer: 81104397.5
(22) Anmeldetag: 22.07.1980
(51) Int. Cl.: B07B 13/04, B07C 5/04

(54) **Sortiermaschine zum Klassifizieren von stückigem Gut**
Sorting machine for classifying individual articles
Machine pour trier des objets individuels

(30) Priorität: 10.08.1979 DE 2932452
(43) Veröffentlichungstag der Anmeldung: 21.10.1981
(62) Teilanmeldung aus: 80104295.3
(73) Patentinhaber: Bohle, Lorenz, Ing. grad., D-4722 Ennigerloh 2 (DE)
(72) Erfinder: Bohle, Lorenz, Ing. grad., D-4722 Ennigerloh 2 (DE)
(74) Vertreter: Habbel, Hans-Georg, Dipl.-Ing.

## Beschreibung

Die Erfindung bezieht sich auf eine Sortiermaschine zum Klassifizieren von stückigem Gut nach der Dicke und/oder äußeren Kontur mit zwei Konturrädern, in der Umfangsfläche der Konturräder angeordneten Formstücken zur Aufnahme der Produkte, und mit durch die Produkte bedingte Bewegungen der Formstücke registrierenden und auswertenden Meßvorrichtungen.

Eine gattungsgemäße Einrichtung wird in der US-A 3344245 beschrieben. Diese Einrichtung dient zum Abtasten der Umfangsform von Flaschen, um derart über- oder unterdimensionierte Flaschen, insbesondere Glasflaschen, auszusortieren. Bei der bekannten Einrichtung werden zwei Räder benutzt, die in einer horizontalen Ebene nebeneinander angeordnet sind und deren Schwenkbewegung die Sortierung einleitet. Beide Meßräder sind bezüglich Relativbewegungen aufeinander zu und voneinander weg gelenkig gelagert.

Aus der FR-A 12 92 740 ist eine Einrichtung bekannt, mit der der Flaschenumfang und die Flaschenlänge gemessen werden kann. Hier sind die Tastorgane in Form von gegenüber dem betreffenden Konturrad ortsfest gehaltenen Mikroschaltern vorgesehen und liegen in einer horizontalen Ebene, während die abzutastenden Flaschen vertikal angeordnet sind.

Aus der US-A 34 47 679 sind zwei übereinander angeordnete Meßräder bekanntgeworden, mit der die korrekte Ausbildung von Zigaretten gemessen werden kann. Hierzu werden die zu überprüfenden Gegenstände mittels Vakuum in Formhöhlen eingesaugt und am ersten Meßrad hinsichtlich der korrekten Ausbildung ihrer einen Seite geprüft und dann an das andere Meßrad übergeben, das die andere Seite prüft. Füllen die Zigaretten die betreffenden Formhöhlen nicht aus, fallen sie als Ausschuß aus diesen Ausnehmungen in Sammelbehälter. Diese Arbeitsweise ist kompliziert und für Dragees, Tabletten, Kapseln oder Bonbons in Hochleistungsbetrieben nicht einsetzbar.

Die bisher bekannten Sortiermaschinen mit Sortierscheiben für pharmazeutische Produkte, wie Dragees, Pillen oder Tabletten, verursachen durch die nachfolgende mehrmalige Vibrationsförderung der Produkte einen für Personenaufenthalt zu hohen Lärmpegel. In vielen Fällen werden daher die Sortiermaschinen in Einzelboxen getrennt aufgestellt. Die Oberflächenkontrollen müssen optisch durch Personenkontrollen vorgenommen werden, wobei durch die menschlichen Eigenschaften, wie Ermüdung usw., bei längerer intensiver Kontrolle über mehrere Stunden eine Ungenauigkeit bewirkt wird, die gerade für die Kontrolle von Dragees, Tabletten od. dgl. unzulässig ist.

Der Erfindung liegt die Aufgabe zugrunde, eine Sortiermaschine zu schaffen, die möglichst geräuschlos arbeitet, eine hohe Sortierleistung aufweist und in der Lage ist, die Oberfläche beispielsweise bei Dragees zu kontrollieren, ob Pikkel od. dgl. an der Drageeoberfläche vorhanden sind.

Diese der Erfindung zugrunde liegende Aufgabe wird bei einer Sortiermaschine der eingangs beschriebenen Gattung dadurch gelöst, daß die beiden Konturräder übereinander angeordnet sind, die Formstücke im unteren Konturrad fest und die Formstücke im oberen Konturrad beweglich angeordnet sind und eine vergleichende Messung des Weges des beweglichen Formstückes erfolgt.

Diese neue Konturräderkontrolle für Dragees, Tabletten od. dgl. ist geräuscharm und bringt bei Verwendung von leichten Werkstoffen, wie z. B. Kunststoff oder Plexiglas, keine Druckbeanspruchung von mehr als 10 bis 15 kg für das Produkt. Bei Verwendung von Plexiglas können überraschenderweise auf fotoelektrischem Wege Bruchstücke sowie Produkte mit fehlenden Ekken aussortiert werden.

Ein Ausführungsbeispiel der Erfindung wird nachfolgend anhand der Zeichnung erläutert, die einen Schnitt durch ein Hochleistungssortierscheibenpaar mit einem nachfolgenden Satz Konturräder zeigt.

Gemäß der Figur werden die Produkte aus einem Sortierscheibenpaar 1 mit der Vorsortierfläche 3 und der Sortierfläche 2 über Tastfinger abgeleitet. Der Tastfinger 6 ist beispielsweise für das Entnehmen der zu dicken Prüflinge da, der Tastfinger 7 für ein Abgleiten der Gutware und der Tastfinger 8 für ein restloses Leeren des Hochleistungssortierscheibenpaares 1.

Das aussortierte Gut des Tastfingers 6 wird im Behälter 9 gesammelt, das zu kleine Produkt läuft in den Behälter 14 ein. Nur das Dragee oder ein ähnliches Produkt, das vom Tastfinger 7 aufgefangen wird, wird einem unteren Konturrad 31, das sich mit einem zweiten Konturrad 27 mit gleicher Umfangsgeschwindigkeit, aber entgegengesetztem Drehsinn dreht, zugeleitet.

Die eingesetzten Formstücke 32 mit einer Formhälfte der Prüflinge sitzen fest im Rad 31.

Die Gegenstücke 28 im oberen Konturrad 27 sowie die Führung 26 sind beweglich gelagert und können in radialer Bewegung zum Mittelpunkt des Konturrades 27 ausweichen, falls ein Prüfling einen Pickel haben sollte.

Diese Bewegung wird über eine Kontaktschiene 29 berührungslos abgetastet. Ein Luftstrahl von sehr niedrigem Druck und wenigen Millisekunden Dauer in eine Öffnung 30 ermöglicht den Sortiervorgang zum Ausscheiden von zu großen Dragees in den Behälter 12. Die Tastgenauigkeit kann bis zu 0,1 mm gewählt werden, was die Forderung einer Verpackungstoleranz gesichert unterschreitet. Die Gutware fällt in den Behälter 13.

## Patentansprüche

1. Sortiermaschine zum Klassifizieren von stückigem Gut nach der Dicke und/oder äußeren Kontur mit zwei Konturrädern (27, 31), in der Umfangsfläche der Konturräder angeordneten Formstücken zur Aufnahme der Produkte und mit durch die Produkte bedingte Bewegungen der Formstücke registrierenden und auswertenden Meßvorrichtungen, dadurch gekennzeichnet, daß die Konturräder (31, 27) übereinander angeordnet sind, die Formstücke (32) im unteren Konturrad (31) fest und die Formstücke (28) im oberen Konturrad (27) beweglich angeordnet sind und eine vergleichende Messung des Weges des beweglichen Formstückes (28) erfolgt.

2. Maschine nach Anspruch 1, dadurch gekennzeichnet, daß die Meßsignale der zu großen Produkte beliebig gespeichert werden, um je nach Umfangsgeschwindigkeit der Konturräder (27,31) nach einer Drehung der Räder von ca. 30 bis 60° in Ausstoßfunktionen umgewandelt zu werden.

3. Maschine nach Anspruch 2, dadurch gekennzeichnet, daß die Ausstoßfunktionen sowohl einen mechanischen oder elektrischen Ausstoß aus einem Formstück (32) als auch einen pneumatischen Ausstoß oder Vakuumausscheidung zulassen.

4. Maschine nach Anspruch 1 bis 3, dadurch gekennzeichnet, daß eine Bruchstückaussortierung auf fotoelektrischem Wege vorgenommen wird.

## Claims

1. Sorting machine for the classifying of goods dealt with as individual items, in accordance with thickness and/or outer configuration, with two contour wheels (27, 31), shape elements intended for receiving the products and situated in the peripheral surface of the contour wheels, and with measuring devices recording and evaluating movements of the shape elements caused by the products, characterised in that the contour wheels (31, 27) are arranged one above the other, the shape elements (32) are arranged non- movably in the lower contour wheel (31) and the shape elements (28) are arranged to be movable in the upper contour wheel (27), and a comparative measuring of the travel of the movable shape element (28) is carried out.

2. Machine according to claim 1, characterised in that the measuring signals of products which are too large are stored, in any desired manner, to be converted into ejection functions after a rotation of the wheels of approximately 30° to 60° in accordance with the particular peripheral speed of the contour wheels (27, 31).

3. Machine according to claim 1, characterised in that the ejection functions allow both mechanical or electrical ejection from a shape element (32) and also pneumatic ejection or vacuum separation.

4. Machine according to claims 1 to 3, characterised in that a sorting out of fragments is effected by a photoelectrical method.

## Revendications

1. Machine de triage pour classer des objets individuels selon leur épaisseur et/ou leur contour extérieur, avec deux roues de contrôle de forme (27, 31), des logements, aménagés dans la surface périphérique des roues de contrôle de forme et destinés à recevoir les produits, et des dispositifs de mesure, enregistrant et analysant les déplacements des logements provoqués par les produits, caractérisée en ce que les roues de contrôle de forme (31, 27) sont placées l'une au-dessus de l'autre, les logements (32) étant fixés à demeure dans la roue de contrôle de forme inférieure (31), les logements (28) étant aménagés d'une manière mobile dans la roue de contrôle de forme inférieure (27), tandis qu'est effectuée une mesure comparative du déplacement du logement mobile (28).

2. Machine selon la revendication 1, caractérisée en ce que les signaux de mesure des produits trop grands sont mémorisés d'une manière quelconque de façon à être convertis en fonctions d'éjection, selon la vitesse de rotation des roues de contrôle de forme (27, 31) après une rotation des roues d'environ 30 à 60°.

3. Machine selon la revendication 2, caractérisée en ce que les fonctions d'éjection autorisent aussi bien une éjection mécanique ou électrique à partir d'un logement (32), qu'une éjection pneumatique ou une séparation par le vide.

4. Machine selon l'une quelconque des revendications 1 à 3, caractérisée en ce qu'un tri des objets cassés est réalisé par voie photoélectri- que.
